# FASCICULE DE BREVET EUROPEEN

(11) **EP 0 260 208 B1**
(45) Date de publication et mention de la délivrance du brevet: **22.08.1990**
(21) Numéro de dépôt: 87420238.5
(22) Date de dépôt: 11.09.1987
(51) Int. Cl.: A63B 49/02

(54) **Raquette de tennis**
Tennisschläger
Tennis racket

(30) Priorité: 11.09.1986 FR 8612955
(43) Date de publication de la demande: 16.03.1988
(73) Titulaire: SKIS ROSSIGNOL S.A., F-38509 Voiron Cédex (FR)
(72) Inventeur: Du Gardin, Gilles, F-38500 Voiron (FR); Deville, Dominique, F-38960 Saint Etienne de Crossey (FR); Woehrle, Maurice, F-38500 Voiron (FR)
(74) Mandataire: Maureau, Philippe

(56) Documents cités:
- FR-A- 2 450 114

## Description

La présente invention se rapporte à une raquette de tennis comportant des cordes longitudinales et des cordes transversales perpendiculaires à l'axe longitudinal de la raquette, les cordes étant portées par un panier de forme extérieure arrondie, sans aucune partie rectiligne, les deux branches formant la naissance du panier étant reliées par un pont qui, s'il est inversé, c'est-à-dire qu'il présente une courbure identique à celle de la tête du panier, confère, dans la partie médiane de la raquette, une même longueur aux cordes longitudinales.

Une raquette de tennis est généralement constituée d'une poignée tenue par le joueur, prolongée par des branches portant un panier, de forme ronde ou ovale par exemple, lui-même portant le tamis composé des cordes longitudinales et des cordes transversales, formant la surface de frappe. Chaque corde traverse le panier de part en part, en passant à chaque extrémité à l'intérieur d'un perçage prévu dans le cadre. Dans ce perçage est souvent emmanchée une pièce tubulaire coaxiale de protection du cordage, dite "canon" ou "ceillet", dans laquelle passe la corde.

Le chant extérieur du panier est généralement creusé d'une gorge longiligne, coplanaire au tamis, dans laquelle circulent les cordes, de sorte que leurs parties extérieures à l'armature sont protégées.

Les branches sont reliées par un pont qui constitue la base du panier. Ce pont, qui supporte une extrémité des cordes longitudinales médianes, permet, dans le cas où il est inversé, aux cordes longitudinales médianes d'être d'égales longueurs. Par "longueur" d'une corde, on entend ici à la fois la longueur totale de celle-ci, comprise entre les entrées externes de ses deux oeillets d'extrémité, et aussi la partie de cette corde qui est visible sur le tamis.

On vise par ce moyen à rendre la déformée de chaque corde longitudinale médiane, sous un impact de balle, identique d'une corde à l'autre. Il n'en est cependant pas de même, sur ce genre de raquette connue, pour les cordes transversales, de sorte que le fonctionnement de la raquette n'est pas optimal.

Il existe bien des raquettes de tennis dont le panier a une forme extérieure approximativement carrée ou rectangulaire, de sorte que la majeure partie des cordes longitudinales et transversales sont d'égales longueurs, mais ces raquettes, en dehors du fait qu'elles sont critiquables sur le plan esthétique, ont un panier dont la forme extérieure est incompatible avec des déformations radiales optimales, sous un impact de balle, ce qui est pourtant essentiel pour obtenir un bon rendement de la raquette: ces déformations radiales optimales sont obtenues, dans l'état actuel des connaissances, par un panier de forme arrondie, sans aucune partie rectiligne.

Le document FR-A 2 450 114 concerne une raquette de tennis dont la forme intérieure du panier présente des méplats respectivement parallèles et perpendiculaires à l'axe longitudinal médian de la raquette, ce qui confère aux cordes centrales longitudinales et transversales respectivement une longueur égale prise d'intérieur à intérieur de panier. Or, toutes ces cordes ne travaillent pas de la même façon, puisque la partie de chaque corde qui s'allonge sous l'effet de la sollicitation de l'impact de la balle s'apprécie entre les points d'appui de la corde, c'est-à-dire de fond de gorge à fond de gorge.

Le but de l'invention est de fournir une raquette de tennis pour laquelle, dans une zone médiane définie du tamis, centrée préférentiellement sur le centre de percussion, la déformée de chaque corde, transversale et longitudinale, est identique d'une corde de même type à l'autre. Il est à rappeler que le centre de percussion correspond au point où l'impact de balle ne provoque pas de chocs gênants dans la main ou le bras du joueur.

Ce but doit être atteint sans augmentation du poids de la raquette par augmentation de l'épaisseur du cadre ou l'ajout d'éléments complémentaires, et sans fragilisation de la raquette par diminution de l'épaisseur du cadre.

A cet effet, cette raquette de tennis comportant des cordes longitudinales et des cordes transversales perpendiculaires à l'axe longitudinal de la raquette, les cordes étant portées par un panier présentant une ligne extérieure arrondie sans aucune partie rectiligne, avec un pont inversé conférant, dans la partie médiane de la raquette, grâce à sa courbure identique à celle de la tête du panier, une même longueur aux cordes longitudinales, deux tron- cons opposés du panier situés de port et d'autre de l'axe longitudinal, présentant chacun, au moins dans la partie médiane du panier, une gorge, coplanaire au tamis, dans laquelle circulent les cordes transversales après avoir traversé l'armature, les faces internes des deux tronçons opposés du panier étant rectilignes et parallèles à l'axe longitudinal, dans une zone axiale (S) de la partie médiane du panier, est caractérisée en ce que, dans cette zone axiale (S) déterminée de la partie médiane de ces deux tronçons opposés, les fonds de gorge sont rectilignes et parallèles à l'axe longitudinal, afin que les cordes transversales soient, dans cette zone, toutes d'égales longueurs de fond de gorge à fond de gorge.

Préférentiellement, ces tronçons sont déterminés de sorte que la zone de frappe définie par l'ensemble des cordes, respectivement longitudinales et transversales, d'égales longueurs, est sensiblement centrée sur le centre de percussion. On obtient ainsi une amélioration de la tolérance au décentrage de la balle lors de l'impact.

De toute façon, l'invention sera bien comprise, et ses avantages ainsi que d'autres caractéristiques ressortiront, au cours de la description suivante d'un exemple non limitatif de réalisation, en référence aux dessins annexés dans lesquels:
Figure 1 est une vue en plan de cette raquette,
Figure 2 est une vue partielle agrandie, avec coupe partielle, du cadre de cette raquette,
Figure 3 est une vue en coupe, selon III-111 de la figure 2, au niveau du panier hors de la zone médiane,
Figure 4 est une vue en coupe, selon IV-IV de la figure 2, au niveau du panier dans la zone médiane.

En se reportant à la figure 1, cette raquette de tennis 1 est composée d'une poignée 2 prolongée par des branches 17 portant un panier 3, dont la partie inférieure forme un point inversé 4. Le panier 3 porte lui-même le tamis 5, composé de cordes longitudinales 6 et de cordes transversales 7, formant la surface de frappe.

Le pont inversé est une technique connue, conférant, dans la partie médiane de la raquette, une même longueur aux cordes longitudinales. Le panier 3 a une forme extérieure arrondie, sans aucune partie rectiligne, ce qui lui confère une raideur radiale adéquate pour obtenir un bon rendement de la raquette.

Comme on le voit mieux sur la figure 2, toutes les cordes, qui sont identiques dans leur matière et de même masse linéique, traversent à chacune de leurs extrémités le panier 3, en passant dans des oeillets tubulaires de protection 8 d'égales longueurs. Elles circulent dans une gorge longiligne 9, coplanaire au tamis 5.

Les deux tronçons médians 10, 11, du panier, qui sont situés de part et d'autre de l'axe longitudinal 12 de la raquette, ont, dans un secteur S de longueur L et de position définies, leurs faces intérieures 13, 14 présentant une nervure telle que leurs parties médianes soient rectilignes et parallèles entre elles ainsi qu'à l'axe 12. Par ailleurs, comme on le voit également sur les figures 3 et 4, la profondeur de la gorge 9 est variable dans cette zone de longueur L, croissant progressivement jusqu'en son centre, puis décroissant symétriquement ensuite, de façon que le fond 15 de cette gorge soit, dans cette zone, également rectiligne et parallèle à l'axe 12.

Il en résulte que, sur cette longueur L, toutes les cordes transversales 70 sont d'égales longueurs, d'un fond de gorge à l'autre, et qu'elles sont portées dans leur encastrement de la même manière par des oeillets de protection 8 qui sont identiques et d'égales longueurs.

De même que pour les cordes longitudinales médianes 60, ces cordes transversales 70, soumises à la même tension initiale, ayant la même fréquence de vibration et la même vitesse de déplacement, reviendront ainsi en synchronisme après un impact de balle. Leurs énergies élastiques s'additionnent intégralement au moment du renvoi de la balle, ce qui améliore le rendement de la raquette.

La zone S de longueur L a son centre décalé vers le pont, par rapport au centre géométrique O du panier 3, de façon à ce qu'il coïncide avec le centre de percussion de la raquette.

Avec les cordes longitudinales médianes 60, ces cordes transversales 70, également de mêmes longueurs, définissent une zone de frappe centrale 16 dans laquelle toutes les cordes sont en synchronisme au retour après l'impact de la balle. La zone 16 étant centrée sur le centre de percussion I, on améliore avantageusement la tolérance au décentrage de la balle lors de l'impact, c'est-à-dire que celui-ci pourra s'écarter d'avantage de point que dans les raquettes usuelles sans provoquer de chocs gênants dans la main ou le bras du joueur, et sans affecter significativement le rendement de la raquette.

Bien entendu, l'invention n'est pas limitée à la forme de réalisation qui vient d'être décrite à titre d'exemple non limitatif. Le décalage centripète des fonds de gorge et/ou des faces internes 14 du panier pourrait par exemple n'exister que dans les zones entourant immédiatement l'extrémité ou les extrémités de chaque canon protecteur de corde. Par ailleurs, il est bien évident que l'on entend ici par "raquette de tennis", non seulement une raquette pour le jeu de tennis proprement dite, mais aussi une raquette pour des jeux de balle du même genre, tels que le squash et le badmington par exemple.

## Revendications

1. Raquette de tennis comportant des cordes longitudinales (6) et des cordes transversales (7) perpendiculaires à l'axe longitudinal (12) de la raquette, les cordes étant portées par un panier (3) de forme arrondie, sans aucune partie rectiligne, avec un pont inversé (4) conférant, dans la partie médiane de la raquette, grâce à sa courbure identique à celle de la tête du panier, une même longueur aux cordes longitudinales (6), deux tronçons opposés (10,11) du panier (3) situés de part et d'autre de l'axe longitudinal, présentant chacun, au moins dans la partie médiane du panier, une gorge (9), coplanaire au tamis, dans laquelle circulent les cordes transversales après avoir traversé l'armature, les faces internes (13, 14) des deux tronçons opposés (10, 11) du panier (3) étant rectilignes et parallèles à l'axe longitudinal (12), dans une zone axiale (5) de la partie médiane du panier, caractérisée en ce que, dans cette zone axiale (S) déterminée de la partie médiane de ces deux tronçons opposés (10,11), les gorges (9) ont une profondeur ajustée pour chaque corde afin que les cordes transversales (70) soient, dans cette zone (S), toutes d'égales longueurs de fond-de-gorge à fond-de-gorge.

2. Raquette de tennis selon la revendication 1, caractérisée en ce que cette zone (S) est déterminée de sorte que la zone de frappe (16) définie par l'ensemble des cordes d'égales longueurs, respectivement longitudinales (60) et transversales (70), est sensiblement centrée sur le centre de percussion

3. Raquette selon l'ensemble des revendications 1 et 2, du type comportant aux extrémités de chaque corde des oeillets tubulaires ou des canons de protection (8) traversant les branches (10,11) du panier (3), caractérisée en ce que les oeillets tubulaires ou les canons (8) sont tous d'égales longueurs dans la zone (S) où les fonds de gorge (15) et les faces internes (13, 14) des deux tronçons opposés (10, 11) du panier, sont parallèles à l'axe de la raquette.

## Patentansprüche

1. Tennisschläger, umfassend Längssaiten (6) und senkrecht zur Längsachse (12) des Schlägers verlaufende Quersaiten (7), wobei die Saiten von einem eine abgerundete Außenkontur ohne einen geraden Abschnitt aufweisenden Schlägerkopf (3) mit einer umgedrehten Brücke (4) gehalten werden, die in dem mittleren Abschnitt des Schlägers aufgrund ihrer zu der Spitze des Schlägerkopfes gleichen Krümmung den Längssaiten (6) eine gleiche Länge verleiht, wobei weiter zwei gegenüberliegende, beidseits der Längsachse angeordnete Teilabschnitte (10, 11) des Schlägerkopfes (3) jeweils wenigstens in dem mittleren Abschnitt des Schlägerkopfes eine zur Bespannung koplanare Vertiefung (9) aufweisen, in welcher die Quersaiten, nachdem sie den Rahmen durchsetzt haben, ihre Durchquerungsrichtung umkehren, und wobei die innenliegenden Flächen (13, 14) der zwei gegenüberliegenden Teilabschnitte (10, 11) des Schlägerkopfes (3) gerade und parallel zu der Längsachse (12) in einem axialen Bereich (S) des mittleren Abschnittes des Schlägerkopfes sind, dadurch gekennzeichnet, daß in diesem axialen Bereich (S), der von dem mittleren Abschnitt der beiden gegenüberliegenden Teilabschnitte (10, 11) bestimmt ist, die Böden der Vertiefung (15) geradlinig und parallel zur Längsachse (12) sind, so daß in diesem Bereich (S) die Quersaiten (70) die gleiche Länge von dem einen Boden der Vertiefung zu dem gegenüberliegenden Boden der Vertiefung aufweisen.

2. Tennisschläger nach Anspruch 1, dadurch gekennzeichnet, daß der Bereich (S) in der Weise festgelegt ist, daß die Schlagzone (16), die durch die Gruppe gleichlanger Längs- (60) und Quersaiten (70) gebildet ist, im wesentlichen auf dem Schlagzentrum (I) zentriert ist.

3. Schläger nach Anspruch 1 und 2, umfassend an den Enden jeder Saite rohrförmige Schutzösen oder Schutzhülsen (8), welche die Arme (10, 11) des Schlägerkopfes (3) durchsetzen, dadurch gekennzeichnet, daß die rohrförmigen Ösen oder Hülsen (8) in dem Bereich (S) die gleiche Länge besitzen, wo die Böden der Vertiefung (15) und die innenliegenden Flächen (13, 14) der beiden gegenüberliegenden Teilabschnitte (10, 11) des Schlägerkopfes parallel zu der Achse des Schlägers sind.

## Claims

1. A tennis racket having longitudinal strings (6) and transverse strings (7) perpendicular to the longitudinal axis (12) of the racket, the strings being held by a frame (3) having a rounded exterior shape without any straight part, with an inverted bridge (4) giving at the medial part of the racket, thanks to its curvature being identical to that of the head of the racket, longitudinal strings (6) of the same length, two opposite sections (10, 11) of the frame (3) located on either side of the longitudinal axis each having, at least in the medial part of the frame, a groove (9), coplanar with the mesh, through which the transverse strings pass after passing across the frame, the interior surfaces (13, 14) of the two opposite sections (10, 11) of the frame (3) being straight and parallel to the longitudinal axis (12), in the axial zone (S) of the medial part of the frame, characterized in that, in this axial zone (S) determined by the medial part of these two opposite sections (10, 11) the groove's bases (15) are straight and parallel to the longitudinal axis (12), in order for the transverse strings (70) in this zone (S) to be all of equal length from groove base to groove base.

2. A tennis racket according to Claim 1, characterized in that the zone (S) is determined so as to cause the striking zone (16) defined by the strings of equal length as a whole being longitudinal (60) and transverse (70) respectively, as a whole, to be centered approximately on the centre of impact (I).

3. A racket according to Claims 1 and 2 of the type having at the ends of each string tubular eyes or protective barrels (8) passing through the arms (10, 11) of the frame (3), characterized in that the tubular eyes or barrels (8) are all of equal length in the zone (S) where the groove bases (15) and the interior surfaces (13, 14) of the two opposite sections (10, 11) of the frame are parallel to the axis of the racket.
